# EUROPÄISCHE PATENTSCHRIFT

(11) **EP 0 891 280 B1**
(45) Veröffentlichungstag und Bekanntmachung des Hinweises auf die Patenterteilung: **12.07.2000**
(21) Anmeldenummer: 97908134.6
(22) Anmeldetag: 11.03.1997
(51) Int. Cl.: B65B 7/28, B21D 51/32

(54) **CLINCHEN UNRUNDER DOSEN**
CLINCHING OF NON-CIRCULAR TIN CANS
FERMETURE DE BOITES DE CONSERVE NON CIRCULAIRES

(30) Priorität: 11.03.1996 DE 19609506; 11.03.1996 DE 29604478 U
(43) Veröffentlichungstag der Anmeldung: 20.01.1999
(73) Patentinhaber: Maiko Engineering GmbH, 38112 Braunschweig (DE)
(72) Erfinder: POLITT, Hans-Dietrich, D-38271 Baddeckenstedt (DE)
(74) Vertreter: Olgemöller, Luitgard, Dr.
(86) Internationale Anmeldenummer: DE9700477
(87) Internationale Veröffentlichungsnummer: WO9733793

(56) Entgegenhaltungen:
- DE-U- 29 604 478
- FR-A- 2 584 675

## Beschreibung

Die Erfindung betrifft das Gebiet der Verpackungstechnik und den Clinchvorgang, der einem Falzen des Deckel- und Rumpfbördelrandes vorausgeht.

Für die Herstellung von unrunden Dosen und insbesondere länglichen Dosen mit geraden Seitenbereichen werden in zunehmendem Maße möglichst dünne Bleche, beispielsweise aus Aluminium, verwendet. Beispiele hierfür sind die klassischen tiefgezogenen Fischdosen. Nach dem Befüllen solcher Dosen mit dem jeweiligen Inhalt wird üblicherweise der Deckel auf das Dosenunterteil aufgeclincht, worauf dann das Dosenunterteil gemeinsam mit dem Deckel der Verschließmaschine (Falzmaschine) zugeführt wird.

Die heute verwendeten Maschinen und Zuführstraßen erlauben das Befüllen mit sehr hohen Geschwindigkeiten. Dabei kommt es nicht selten vor, daß das Volumen des Füllgutes mehr Raum einnimmt, als die Deckeldose besitzt. Dann wölben sich die Böden und Deckel während der Zusammenführung für den Clinchvorgang aus und liefern später dem Verbraucher das Bild einer Dose, deren Inhalt verdorben sein könnte: Die Wölbung des Deckels erzeugt den Eindruck, daß wegen Gärvorgängen im Innern ein durch Gärgase erzeugter Überdruck herrscht. Derartige Dosen sind daher nicht nur aus ästhetischen Gründen inakzeptabel, da der Verbraucher die Ursache für die Wölbung nicht erkennen kann. Weil zur Verminderung von Verpackungsmüll die Dosen heute üblicherweise ohne Karton in den Verkehr gebracht werden, ergibt sich zusätzlich bei ausgewölbten Dosen der Nachteil, daß sich die Ware nicht sauber stapeln läßt.

Bei solchen Dosen, die vorgestanzte Aufreißlinien besitzen, ist ein relativ großer Ausfall durch Aufbrechen des Dosendeckels an der Kerb- oder Ritzlinie zu befürchten.

Aber auch im Randbereich darf der Kern (oder Spiegel) des Deckels keine Verformungen aufweisen, um beim nachfolgenden Verschließvorgang den Verschließkopf sicher und ungehindert mit hoher Präzision in den Deckelkern eintauchen zu lassen.

Obwohl dieses Problem bereits seit längerer Zeit erkannt wurde, bleiben die bisherigen Lösungsvorschläge doch rundum unbefriedigend.

In den "klassischen Clincheinrichtungen" werden die Dosen mit Hilfe einer Kette mit Mitnehmern zur Clinchstation (und dann auch weiter) vorwärts bewegt, während die Deckel im Takt mit Hilfe einer zweiten Kette auf die Dosen zubewegt und auf sie aufgelegt werden. Die Deckel-Kette läuft dann leer oberhalb der Clinchrollen durch die Clinchstation selbst weiter und wird anschließend zurückgeführt. Daher sind die Möglichkeiten, den Deckel von oben abzustützen, begrenzt.

Es ist eine Anordnung mit zwei synchron getriebenen Nockenscheiben bekannt, die den Deckelkern auf der Länge der Clinchung dadurch stützen, daß die Nocken in den Kern des Deckels eingreifen und die horizontal wirkenden Kräfte aufnehmen, die von den Clinchrollen für die Verformung des Deckelrandes aufgebracht werden müssen. Hierbei wird eine Kernverformung durch die horizontalen Kräfte vermieden. Die Länge der Nocken kann dabei auf die Länge des geradlinigen Deckelrandes abgestellt werden (vgl. DE 93 08 385.8 U1). Zwischen den beiden Nockenscheiben verläuft die Mitnehmerkette, so daß die Breite der Nocken sehr beschränkt ist. Diese Einrichtung ist daher nicht in der Lage, auch vertikalen Kräften beim Clinchen entgegenzuwirken. Die Formstabilität des Deckels ist daher nicht gewährleistet.

Es ist aber auch bereits eine Einrichtung bekannt, in welcher der Deckel im wesentlichen auf seiner gesamten Kernoberfläche in vertikaler Richtung abgestützt wird. Dabei werden die Dosen mit einer üblichen Mitnehmerkette bis zur Clinchstation transportiert. Dort wird die Kette im Umlauf so zurückgeführt, daß die Mitnehmer am hinteren Ende der Clinchstation von der jeweiligen Dose weggeführt werden, worauf diese zum Stillstand kommt. Ein Stempel mit einem dem Dosendeckelkern angenäherten Profil senkt sich in den Dosendeckel und hält die Dose, während antriebslose Clinchrollen an den Seiten entlanggeführt werden. Eine zweite Kette mit zu denen der ersten Kette taktversetzten Mitnehmern schiebt sodann die "geclinchte Dose" vorne aus der Clinchstation. Das Clinchen mit einer derartigen Einrichtung weist eine Reihe von Nachteilen auf. Zum einen ist der apparative Aufwand sehr groß. Die Clinchrollen müssen, da sie antriebslos sind, mit hoher Präzision genau zu dem Zeitpunkt an der Dose entlanggeführt werden, zu welcher der Stempel sich im Deckelkern befindet. Darüberhinaus ist die Geschwindigkeit, mit der erfolgreich und ohne nennenswerten Ausschuß geclincht werden kann, deutlich beschränkt: wenn der Mitnehmer die Dose freigibt, "schliddert" sie auf dem relativ glatten Untergrund (ein rauher würde den Dosenboden zerkratzen) durch den vorhandenen Impuls eine kleine Wegstrecke unkontrolliert. Anschließend muß sie wieder auf die Normalgeschwindigkeit beschleunigt werden. Bei hohen Maschinengeschwindigkeiten erhöhen sich die daraus resultierenden Ungenauigkeit infolge des höheren Impulses.

Daher sind erwünschte Verschließleistungen von mehr als 150 Stück pro Minute (Clinch/min) nicht mit guten Ergebnissen realisierbar. Solche Geschwindigkeiten sind jedoch für Massenkonsumartikel wie Fischdosen und dergleichen zur Kostensenkung wünschenswert.

Aus der FR-A-2 584 675 ist bereits eine mittig antreibbare Stützscheibe mit auf ihrem Umfang angeordneten Stützelementen bekannt, deren Profilsohle beim Clinchen in den Spiegel des aufzuclinchenden Deckels eintaucht. Jedoch weist diese Profilsohle eine sich fast über den gesamten Deckelspiegel erstreckende Ausnehmung auf, so daß nur ein schmaler Umfangsbereich als effektives Gegendruckelement zur Verfügung steht und daher die Aufwölbung des Deckels beim Clinchen insbesondere in mittleren Bereichen nicht sicher verhindert werden kann.

Es ist daher **Aufgabe der Erfindung,** ein Verfahren zum Clinchen sowie eine entsprechende Vorrichtung bereitzustellen, wobei mögliche von innen auf den Deckel einwirkende Vertikalkräfte sicher abgefangen werden, welches aber gleichzeitig hohe Geschwindigkeiten erlaubt.

Unter anderem diese Aufgabe wird durch eine Stützscheibe gemäß Anspruch 1, eine Clincheinrichtung gemäß Anspruch 6 sowie das Verfahren gemäß Anspruch 9 oder 13 gelöst.

Die Stützscheibe ist mittig antreibbar und läßt sich ggf. mit den Antrieben für die Clinchrollen koppeln, beispielsweise über eine gemeinsame Welle, wobei die Antriebskräfte über einen Kegelradtrieb von der Welle auf die Clinchrollen übertragen werden können und die Stützscheibe direkt von der Welle angetrieben wird. Die Deckel-Transportkette wird bereits kurz nach dem Ort, an welchem sie den Deckel abgibt, weg- und zurückgeführt, so daß sie nicht durch die Clinchstation läuft (Anspruch 6).

Die Stützscheibe kann als Rad oder in einer anderen auf einem Zylinder mit relativ geringer Axial-Ausdehnung beruhenden Form ausgebildet sein. Sie weist auf ihrem Umfang mindestens ein Stützelement auf, welches seinerseits ein Profil besitzt, mit dem die möglicherweise auf den Deckelkern von unten einwirkenden Vertikalkräfte wirksam aufgefangen werden können, so daß eine Auswölbung des Deckels verhindert wird (Anspruch 1).

Es ist bevorzugt, daß das Profil des Stützelementes nicht den gesamten Deckelkern (= Deckelspiegel) ausfüllt. Ggf. können Aussparungen in der Profilsohle vorgesehen sein, z.B. am Ort einer Aufreißlasche oder von möglicherweise vorhandenen Deckelprofilen.

Insbesondere ist es bevorzugt, daß in Bewegungsrichtung der Dose (und damit Umfangsrichtung der Stützscheibe) die Profilsohle des Stützelementes verkürzt ist, so daß vorn und/oder hinten in den stärker gewölbten Bereichen der Dose jeweils mehrere Millimeter frei bleiben.

Das Stützelement kann in einer spezifischen Ausgestaltung in Richtung zur Scheibenmitte hin hinterschnitten sein (Anspruch 4).

In bevorzugter Weise ist die Breite der Stützelemente (in Axialrichtung der Stützscheibe) so bemessen, daß der Deckelkern seitlich ganz oder fast völlig ausgefüllt wird. Damit kann die Stützscheibe auch Horizontalkräfte aufnehmen, die von den Clinchrollen beim Clinchen und im Abschnitt des Deckelrandes in dem jeweils geclincht wird ausgehen.

Die Profilsohle eines jeden Stützelementes ist als Zylinderumfangs-Segment ausgebildet. Während die Dosen in die Clinchstation "einfahren", dreht sich die Stützscheibe gleichsinnig mit der Dosen-Linearbewegung. Die Profilsohle des Stützelementes wird auf dem Dosendeckel von vorne nach hinten abgerollt und kommt damit in einem sich auf dem Deckel linear verschiebenden Streifen (Anspruch 8) über das Gesamtverfahren betrachtet "auf seiner gesamten Fläche des Deckels" zu liegen, während die Clinchrollen die geraden Längsseiten der Dose in eben derselben Richtung von vorne nach hinten clinchen. Die Dosen behalten dabei ihre Durchlaufgeschwindigkeit im wesentlichen bei.

Bevorzugt sind die Antriebe für die Clinchrollen so eingestellt, daß die Dose beim Clinchen geringfügig beschleunigt wird (Anspruch 13). Kratzer infolge der veränderten auf dem Mitnehmer ruhenden Belastung können hierdurch vermieden werden.

Die Stützscheibe weist bevorzugt mehrere Stützelemente auf. Zum Beispiel können drei Stützelemente vorgesehen sein. Die tatsächlich gewählte Zahl sollte vom Umfang der Stützscheibe und den Abständen, mit denen die Dosenkörper geführt werden, abhängig gemacht werden. Die Scheibe wird bevorzugt mit einer derartigen Geschwindigkeit angetrieben, daß eine Umfangsdrehung geteilt durch die Zahl der Stützelemente genau dem Abstand zweier zur Clinchstation geführter Dosen entspricht (Anspruch 12). Dabei sollen die Winkelgeschwindigkeit der Profilsohlen der Stützelemente mit der Geschwindigkeit des Dosenlaufs möglichst übereinstimmen.

Die Stützscheibe kann das oder die Stützelement(e) als integralen Bestandteil enthalten. Es ist aber auch möglich, daß die Stützelemente abnehmbar befestigt sind, so daß beim Wechsel der Dosengröße die entsprechenden passenden Dosen den Stützelemente angebracht werden können. Die Stützelemente können in solchen Fällen über Bolzen, Schrauben oder dergleichen befestigt sein.

Die Erfindung(en) werden nachfolgend anhand mehrerer Ausführungsbeispiele erläutert und ergänzt.
- **Figur 1**: ist eine Seitenansicht einer Walze 1 mit großem Durchmesser R, die scheibenförmig ausgebildet ist und drei Stützbereiche 4, 4' und 4" an ihrem Umfang 3 besitzt, die im Winkel von 120° angeordnet sind.
- **Figur 2**: ist ein Schnitt in axialer Richtung entlang der Linie A-A, aus welchem Schnitt die profilierte Sohle 8' des Stützbereiches 4' erkennbar ist, die hutförmig gestaltet ist und auf ihrer Profilsohle eine Aussparung 10 hat, die zu der Grifflasche eines Deckels X paßt.
- **Figur 3a, Figur 3b, Figur 3c, Figur 3d**: sind vier verschiedene Gestalten von Deckeln 20a, 20b, 20c, 20d von Metalldosen, die jeweiligen Grifflaschen 11a, 11b, 11c, 11d sind eingezeichnet und entsprechen einer jeweils anzubringenden Aussparung 10 in der Figur 2, die dort nur schematisch und in Seitenansicht für den Deckel gemäß Figur 3a oder 3d dargestellt ist.
- **Figur 4**: zeigt zwei Momentaufnahmen in einer Darstellung, wie ein Druckstreifen S sich über den Deckelspiegel 20b des Beispiels von **Figur 3b** schiebt (Beginn 46, Ende 47).

In **Fig. 1 und 2** ist eine Ausgestaltung der Stützscheibe gezeigt. Die Stützscheibe 1 wird mittig angetrieben, z.B. anhand einer hier nicht dargestellten Welle, die durch die kreisförmige Aussparung 2 hindurchläuft. Die Stützscheibe beruht auf einer im wesentlichen zylindrischen Form mit einem Radius R und einer Dicke oder Stärke zwischen D und D'.

An ihrem Umfang 3 weist sie drei integrale Stützelemente 4, 4', 4" auf, die jeweils eine Länge L (in Umfangsrichtung) aufweisen sollten, die deutlich geringer als die eines Deckelkerns sein sollte.

In Axialrichtung 100 ("Breite") besitzen die Stützelemente 4, 4', 4" ein gegenüber der zylindrischen Innenform der Stützscheibe selbst deutlich verbreitertes Profil ("Profilsohle") 8,8',8", das den Maßen des jeweiligen Deckelkerns angepaßt sein sollte. Die drei Stützelemente sind regelmäßig im Abstand von jeweils 120°, angeordnet. Die Profilsohlen haben eine Länge L von etwas weniger als 60°.

Der Drehsinn der Scheibe 1 ist mit dem Pfeil 5 bezeichnet. Beim Abrollen auf den Dosendeckeln kommen die Stützelemente 4 zuerst mit dem Vorderteil 6 auf dem Vorderteil des Dosendeckelspiegels (Streifen 46 in Figur 4) zu liegen und rollen dann auf dem gleichsinnig laufenden Deckelkern bis zum hinteren Teil 7 ab (Streifen 47 in Figur 4), während gleichzeitig Clinchrollen 30,31 am Rand von Deckel und Dose entlang eingreifen, veranlaßt durch die Dosen-Linearbewegung v.

Die Profilsohlen 8,8', die in der Figur 1 in Seitenansicht und in der Figur 2 im Schnitt erkennbar sind, sollen beispielhaft an dem Stützelement 4' beschrieben werden, dessen Profilsohle 8' in Figur 2 erkennbar ist, dort ist eine Ausnehmung 10 gezeigt, die im Schnitt deutlich erscheint, die aber gemäß den Figuren 3a bis 3d als dortige spezifische, auf den jeweiligen Dosendeckel mit seinem Deckelring (Aufziehlasche) 21a,21b,21c,21d abgestimmte flächige Ausnehmung erscheint, die an der Stelle der Gesamtfläche der Profilsohle 8' placiert ist, wo der erwähnte Deckelring (kurz: 21) sich befindet. In den Figuren 3a bis 3d ist der Abruck der Randes der Ausnehmung 10a,10b, 10c,10d (kurz: 10) jeweils strichliniert dargestellt und umgibt mit einem geringfügigen Sicherheitsrand oder -streifen den Deckelring 21. Auch beidseitig an der Profilsohle 8' können Ausnehmungen vorgesehen sein, so daß die Richtung der einfahrenden Dose oder die Ausrichtung des zugeführten Deckels keine Relevanz hat. Der zweite Ausnahmebereich 10a' ist in Figur 3a beispielhaft dargestellt. Er liegt spiegelsymmetrisch zur (senkrecht aus dem Papier ragenden) Mittelebene des Dosendeckels, der in Aufsicht in allen Figuren 3 gezeigt wird.

In **Figur 3b** ist die Lage der Grifflasche 21b in einem Winkel von etwa 45° vorgesehen, wobei die Aufreißnase der Grifflasche 21b in den abgerundeten Eckbereich des in seiner Fläche kleineren Dosendeckels 20b zeigt. Auch hier ist eine, in diesem Fall rotationssymmetrisch in die gegenüberliegende Ecke zeigende und in diese Richtung ausgerichtete Ausnehmung 1 Ob' dargestellt, die der Ausnehmung 1 Ob entspricht, in die die Grifflasche 21b gerade hineinpaßt. Die Ausnehmung 10b' (und auch die Ausnehmung 10b) können, wenn sie weit in den abgerundeten Eckbereich hineinragen, auch bis gänzlich in den Eckbereich verlängert sein, was mit der strichlinierten Gestalt 10b" verdeutlicht wird.

In **Figur 3c** ist eine polygonförmige Gestalt der Ausnehmung 10c gezeigt, die zu der Grifflasche 21c paßt, hier ist die Größe der Ausnehmung und der verbleibende Freiraum zur Grifflasche 21c größer, aufgrund der gewählten sich zusammensetzenden Linienabschnitte, die Ausnehmung kann aber leichter in die Profilsohle 8,8',8" des Stützelementes 4 eingebracht werden. In gleicher Weise ist die Ausnehmung 10d in der Figur 3d dargestellt, mit einem zugehörigen Aufreißgriff 21d im Deckelspiegel (Deckelkern) 20d.

Die Ausnehmung 10 in der **Figur 2** ist also nur eine schematische Darstellung, aller in den Figuren 3 erläuterten Ausnehmungen und jeweils von der Lage, der Richtung und der Gestalt des Aufziehrings des Deckels abhängig. Weitere geringe Ausnehmungen können vorgesehen sein, wenn der Deckel Erhebungen zur Versteifung trägt, sie sind aber bezogen auf die Gesamtfläche der Profilsohle klein.

Die Profilsohle 8' in Figur 2 ist noch in ihrem Querschnitt näher zu verdeutlichen, hinsichtlich der nach rückwärts orientierten Zurückversetzungen 9a,9b (Hinterschneidungen), die eine hutförmige Gestalt durch einen flachen vorderen Auflagebereich der Profilsohle und einen zurückversetzten Zwischen-Stützabschnitt definieren, der in die innere Scheibe 1 mit Durchmesser D' einmündet. Diese Scheibe kann im Mittenbereich noch einmal, in ihrem axialen - die Achse ist mit 100 bezeichnet - Ausmaß reduziert sein, um die Anbringung durch die zentrale Öffnung 2 zu erleichtern. Das reduzierte Ausmaß ist D, das stufig über D', die Breite des Zwischenabschnitts des Stützelementes 4' und die noch breitere Profilsohle 8' sich in Achsrichtung 100 von innen nach außen erweitert.

Die Clinchrollen 30,31, die in Figur 4 veranschaulicht sind, greifen seitlich an dem Rand des Deckels ein und führen dort einen Clinchvorgang aus, bei dem der Bördelrand des Deckels um den Falzrand des Unterteils des Behälters leicht umgelegt wird, aber noch nicht zu einem Falz verformt wird. Die Dose, die in Figur 4 in Aufsicht gezeigt ist, entspricht - als Beispiel - der Dose aus Figur 3b mit einem links nach links aufwärts und einem Winkel von etwa 45° gelegten Ziehring 21b, der in die Ausnehmung 10b der Profilsohle 8 paßt. Die Profilsohle 8 ist in Figur 1 in einem vorderen Bereich 6 und einem hinteren Bereich 7 gezeigt, bezogen auf die Drehrichtung 5. Dieser vordere Bereich 6 greift bei Hereinfahren der Dose mit dem aufgesetzten Deckel 20b in Figur 4 zuerst auf den Deckelspiegel 20b ein und begründet dort einen streifenförmigen Bereich 46, der Stützfunktion hat, während die Clinchrollen 30,31, die in Richtung der Achse 100 der Stützscheibe 1 beabstandet sind, ihre Aufgabe ausführen. In dem Bereich, in dem die Clinchung verläuft, stützt die Stützscheibe zunächst mit dem anfänglichen Bereich 6 den Deckelspiegel von aufwärts ab, so daß in einem so großen Bereich der Oberfläche Stützfunktion erzielt wird, daß möglicherweise auftretende Vertikalkräfte, die von innen auf den Deckel 20b (den Deckelspiegel bzw. den Deckelkern) einwirken, wirksam (im Bereich zwischen den Clinchrollen 30,31) abgefangen werden. Der streifenförmige Bereich 46 verschiebt sich bei der Bewegung der Dose, die die Linearbewegung v hat, über den Deckelspiegel 20b herüber und eine weitere Momentanaufnahme ist in der Figur 4 im hinteren Teil des Deckelspiegels 20b gezeigt. Auch hier clinchen die Rollen 30,31 (dieselben Rollen, die nicht verlagert sind, die nur seitlich versetzt sind, um die Linearbewegung der Dose zu beschreiben) und nachdem sowohl die Dose sich linear vorwärts bewegt hat, als auch die Stützscheibe 1 sich umfänglich gedreht hat, greift der hintere Bereich 7 ebenso streifenförmig auf den Dosendeckel ein, bildet einen Stützstreifen 47, wie das auch im Einlaufbereich mit dem anfänglichen Stützstreifen 46 der Fall war; nur in diesem Momentanbild ist der Stützstreifen aufgrund der Gestaltung der Profilsohle 8,8',8" durchgehend, weil kein Deckelring 21b zu berücksichtigen ist und die Profilsohle 8 hier keine Ausnehmung 10b zu haben braucht und auch nicht hat.

Das Vorübergleiten des Streifens S über den Deckelkern 20b erfaßt nahezu die gesamte Fläche des Deckelkerns, zwar nicht hinsichtlich der Momentanaufnahmen gleichzeitig, so doch aber über die Bewegung des Dosenkörpers durch die Clinchstation hindurch akkumuliert.

In den Beispielen der Figuren 3 ist der Flächenbereich, der mit dieser streifenförmigen Stützzone S erfaßt wird so ausgebildet, daß das Deckelformat von **Figur 3a** einen Stützbereich von ca. 75% der Deckelfläche hat (ohne die zweite Ausnehmung 10a'), daß die Gestalt der **Figur 3b** eine Abdeckung von ca. 60% hat (ohne die zweite Ausnehmung 10b' oder 10b") und daß die **Figur 3c** auch etwa 60% (etwas geringer) an Flächendeckung erreicht, wobei anzumerken ist, daß je geringer die Deckelfläche wird, der Prozentsatz der Abdeckung etwas herabgesetzt wird, in jedem Fall aber oberhalb von 50% verbleibt, auch bei dem kleinsten handelsüblichen Deckelformat. Das hat seinen Grund darin, daß die Deckellasche immer (aufgrund der Größe des menschlichen Fingers) eine bestimmte Größe haben wird und deshalb bezogen auf die Deckelgröße prozentual einen jeweils größeren Raum auf dem Deckelspiegel 20 einnimmt.

**In Figur 3d** ist die Überdeckung bei dem dort dargestellten Hansa-Format der Dose (langovale Fischdose) sogar etwa bei 85% und für den Fall, daß ein Deckelformat der Menü-Dosen gewählt wird, steigt die Flächendeckung über 90% an.

**Zu Figur 4** bleibt noch anzumerken, daß die Umfangsgeschwindigkeit 5 in Höhe des Radius oder Durchmessers der Profilsohle 8 in etwa die Geschwindigkeit ist, die die Dose als Geschwindigkeit v bei ihrer Einfahrbewegung in die Clinchstation hat.

Der in Figur 4 gezeigte Streifen S, der in zwei Momentanaufnahmen als einlaufender Streifen 46 und auslaufender Streifen 47 abgebildet ist, ist in seiner Erstreckung an die Eingriffe der Clinchrollen 30,31 anzupassen. Aufgrund des großen Radius R der Stützscheibe 1 wird meist ein streifenförmiger Stützbereich erzielt, der breiter ist als eine Linie (die hypothetisch und rein mathematisch das einzige verbindende Element eines gekrümmten Bereiches mit einer Ebene, die tangential anliegt, ist); dieser Stützbereich wird umso breiter (in Vorschubrichtung der Dose) werden, je dünner und weicher und damit je flexibler das Deckelmaterial ist und je höher der von innen auf den Deckelspiegel 20b wirkende Druck ist. Er wird auch umso größer sein, je größer der Radius R der Stützscheibe 1 ist und nach physikalischen Überlegungen bewegt er sich mit derselben Geschwindigkeit v über den Deckel, wie die Dose an den Clinchrollen 30,31 vorbeiläuft. Der strichliniert eingezeichnete sich bewegende Streifen S verdeutlicht das in Figur 4.

## Patentansprüche

1. **Stützscheibe** (1) zum Stützen des Deckelspiegels eines Deckels beim Clinchen unrunder Dosen,
(i) die mittig antreibbar ist (2);
(ii) die auf einer im wesentlichen zylindrischen Form (R, D, D') basiert;
(iii) die an ihrem Umfang (3) mindestens ein Stützelement (4,4',4") aufweist, dessen Profilsohle (8,8',8") als Teil eines Zylinderumfangs-Segments ausgebildet ist und in seiner Form an den jeweils aufzuclinchenden Deckel angepaßt ist, um beim Clinchen mit dem mindestens einen Stützelement (4,4',4") den Deckelspiegel auf einem Teil seiner Oberfläche zu stützen,
dadurch gekennzeichnet, daß das Profil der Sohle als ein Zylinderumfangs-Segment mit ein oder zwei flächigen Aussparungen (10) für die Aufreißlasche ausgebildet ist, derart, daß im Verlauf des Abrollens der Profilsohle, währenddessen deren gesamte Fläche auf dem Deckelspiegel zu liegen kommt, Vertikalkräfte, die von innen auf den Deckelspiegel beim randseitigen Clinchen einwirken, auf zusätzlichen Teilen desselben wirksam abgefangen werden.

2. Stützscheibe nach Anspruch 1, bei welcher das mindestens eine Stützelement (4,4',4") abnehmbar an dem Umfang (3) befestigt ist.

3. Stützscheibe nach einem der Ansprüche 1 oder 2, worin die Profilsohle (8,8',8") des mindestens einen Stützelements (4,4',4") axial nicht oder nur unwesentlich weniger breit ist als der Deckelspiegel breit ist; und in Umfangsrichtung (L) gegenüber der Länge des Deckelspiegels deutlich kürzer ist.

4. Stützscheibe nach Anspruch 3, worin die Abmessung der Stützelementen-Profilsohle in Umfangsrichtung jeweils vorne (6) und hinten (7) etwa drei bis sieben Millimeter kürzer als der Deckelkern (Deckelspiegel) ist, und/oder die Profilsohle (8,8',8") in Richtung der Achse (100) der Stützscheibe hinterschnitten (9a,9b) ist.

5. **Clincheinrichtung** für das Clinchen unrunder Dosen mit Deckel und Dosenkörper, umfassend
(a) eine Mitnehmerkette zum Führen der Dosenkörper in die Clinchstation,
(b) eine Mitnehmerkette zum Führen der Dosendeckel auf die Dosenkörper,
(c) mindestens zwei Clinchrollen (30,31), die so angeordnet sind, daß die Dose mit dem Deckel beidseitig geciincht werden kann,
(d) eine Stützscheibe (1,3,4,4',4") gemäß einem der Ansprüche 1 bis 5, wobei die Mitnehmerkette zum Führen der Dosendeckel nicht durch den Bereich der Clinchstation geführt wird.

6. Clincheinrichtung nach Anspruch 5. worin die Clinchrollen (30,31) angetrieben werden.

7. Clincheinrichtung nach Anspruch 6, worin die Clinchroilen und die Stützscheibe mit Hilfe ein und derselben Welle angetrieben werden.

8. **Verfahren** zum Clinchen von Deckeln auf unrunden Dosen, wobei jede Dose mit im wesentlichen gleichbleibender Geschwindigkeit (v) durch eine Clinchstation geführt wird, während zumindest ein Stützelement (4,4',4") einer sich drehenden Stützscheibe (1) auf dem Deckelspiegel zu liegen kommt, dadurch gekennzeichnet, daß von innen auf den Deckelspiegel einwirkende Vertikalkräfte über das Profil des Stützelementes nach einem der Ansprüche 1 bis 4 von einem quer zur Dosen-Transportrichtung (v) orientierten und über den Deckelspiegel herüberwandemden linienförmigen Streifen (S;46,47) wirksam abgefangen werden, der auf Höhe beabstandeter Clinchrollen (30,31) verläuft, wobei der Streifen (46,47) im Bereich der Grifflasche (21a,21b...) des Deckels unterbrochen, sonst aber im wesentlichen flächig verläuft.

9. Verfahren nach einem der obigen Verfahrensansprüche, bei dem der Streifen das Abbild der jeweils gekrümmten Profilsohle (8 8',8") auf dem weitgehend flachen Deckeispiegel (20a,20b) ist.

10. Verfahren nach einem der vorigen Ansprüche, bei dem die Profilsohle (8,8',8") im Bereich (10) der Grifflasche (21a,21b) eines Dosendeckels eine Vertiefung hat, sonst aber praktisch flächig so ausgestaltet ist, daß irn Zuge des Abrollens der Sohle auf den Deckelspiegel (20a,20b) mehr als 50% der Deckelfläche, insbesondere mehr als 60%, berührt werden.

11. Verfahren nach einem der Ansprüche 8 bis 10, wonn das (randseitige) Clinchen mit Hilfe angetriebener Clinchrollen (30,31) mit einer Clinchnut erfolgt.

12. Verfahren nach einem der Ansprüche 8 bis 11, wobei die Stützscheibe mehrere Stützelemente (4,4',4") trägt und der Zeitabstand zwischen zwei Dosen, die nacheinander in die Clinchstation eingeführt werden, mit der Winkelgeschwindigkeit (5) der Stützscheibe (1) so koordiniert ist daß sich in dieser Zeit die Stützscheibe um 360° geteilt durch die Anzahl der Stützelemente dreht.

13. Verfahren nach einem der Ansprüche 8 bis 12, worin die Umfangs-Geschwindigkeit, mit der sich mindestens eine Profilsohle (8,8',8") des mindestens einen Stützelementes (4,4',4") der Stützscheibe (1) bewegt, mit der linearen Geschwindigkeit (v) des Dosen-Vorschubs identisch oder geringfugig höher als diese ist.

## Claims

1. **A supporting disc** (1) for the support of the cover blank of a cover during the clinching of non-circular cans,
(i) which can be driven from the centre (2);
(ii) which is based on an essentially cylindrical form (R,D,D');
(iii) which has at least one supporting element (4, 4', 4") on its circumference (3), whose profile sole (8, 8', 8") is formed as part of a circumference segment and matches in form the individual cover to be clinched, so as to support the cover blank on a part of its surface during clinching with the at least one supporting element (4, 4', 4"),
characterised in that the profile of the sole is formed as a segment of the circumference of a cylinder with one or two flat cut-outs (10) for the separating tongue, such that in the course of the rolling off of the profile sole, during which its entire surface comes to lie against the cover plate, vertical forces, which work on the cover plate from inside, from the clinching of the edge area, are captured to affect additional parts of it.

2. A supporting disc according to Claim 1, in which the at least one supporting element (4, 4', 4") is removably fastened to the circumference (3).

3. A supporting disc according to one of the Claims 1 or 2, in which the profile sole (8, 8', 8") of the at least one supporting element (4, 4', 4") axially is not or not substantially less broad than the cover plate is broad; and in the circumferential direction (L) is significantly shorter than the length of the cover blank.

4. A supporting disc according to Claim 3, in which the dimension of the supporting element profile sole is in each case some three to seven millimeters shorter to the front (6) and to the rear (7) than the cover core (cover blank), and/or the profile sole (8, 8', 8") is undercut (9a, 9b) in the direction of the axis (100) of the supporting disc.

5. **A clinching arrangement** for the clinching of non-circular cans with a cover and a can body, comprising
(a) a transporting chain to lead the can body into the clinching station,
(b) a transporting chain to lead the can covers onto the can bodies,
(c) at least two clinching rollers (30, 31), which are arranged such that the can can be clinched to the cover on both sides,
(d) a supporting plate (1, 3, 4, 4', 4") according to one of the Claims 1 to 5, whereby the transporting chain for leading the can covers is not taken through the clinching station.

6. A clinching arrangement according to Claim 5, wherein the clinch rollers are driven.

7. A clinching arrangement according to Claim 6, wherein the clinch rollers and the supporting disc are driven with the aid of one and the same shaft.

8. **A method** for clinching covers onto non-circular cans, whereby each can is taken through a clinching station at essentially constant speed (v), whilst at least one supporting element (4, 4', 4") of a rotating supporting disc (1) comes to lie on the cover blank, characterised in that vertical forces acting from the inside on the cover blank over the profile of the supporting element in accordance with one of the Claims 1 to 4, are effectively captured by an linear shaped strip (S; 46, 47) running over the cover plate and oriented at right angles to the direction (v) of the transport of the can, which runs over clinch rollers (30, 31), separated in height, whereby the strips (46, 47) are interrupted in the region of the tongue grip (21a, 21b...) of the cover but otherwise essentially run flat.

9. A method according to one of the above process claims, in which the strip is the reflection of the individual curved profile sole (8, 8', 8") on the largely flat cover plate (20a, 20b)

10. A method in accordance with one of the previous Claims, in which the profile sole (8, 8', 8") has a depression in the region of the tongue grip (21a, 21b) of a can cover, but is otherwise constructed practically flat, so that in the course of the rolling of the sole on the cover plate (20a, 20b) more than 50% of the cover surface, especially more than 60% is touched.

11. A method according to one of the Claims 8 to 10, wherein the (edge area) clinching is effected with the aid of driven clinching rollers (30, 31) with a clinching groove.

12. A method according to one of the Claims 8 to 11, whereby the supporting disc carries several supporting elements (4, 4', 4") and the time separation between two cans, which are led into the clinching station one after the other is co-ordinated with the angular speed (5) of the supporting plate so that in this time the supporting plate turns by 360° divided by the number of supporting elements.

13. A method according to one of the Claims 8 to 12, wherein the peripheral speed, at which at least one profile sole (8, 8', 8") of the at least one supporting element (4, 4', 4") moves, is identical or very little higher than the linear speed (v) of the can progress.

## Revendications

1. Disque d'appui (1) servant à soutenir la surface de couvercle d'un couvercle lors du sertissage de boîtes de conserve non rondes, ledit disque
(i) étant adapté à être entraîné (2) au centre ;
(ii) étant basé sur une forme sensiblement cylindrique (R, D, D') ;
(iii) présentant, au niveau de sa périphérie (3), au moins un élément de soutien (4, 4', 4"), dont la base profilée (8, 8', 8") est réalisée en tant que partie d'un segment circonférentiel de cylindre et qui est adapté, quant à sa forme, au couvercle à sertir chaque fois, afin de pouvoir soutenir, lors du sertissage, la surface du couvercle sur une partie de sa superficie, par ledit au moins un élément de soutien (4, 4', 4"),
caractérisé en ce que le profil de la base est réalisé sous forme de segment circonférentiel de cylindre avec un ou deux évidement(s) (10) en surface pour les languettes à arracher de telle manière que, au cours du roulage de la base profilée, pendant lequel toute la superficie de celle-ci vient en application sur la surface du couvercle, des forces verticales, qui agissent depuis l'intérieur sur la surface de couvercle lors du sertissage au niveau du bord, soient efficacement interceptées par des parties supplémentaires.

2. Disque d'appui selon la revendication 1, dans lequel ledit au moins un élément de soutien (4, 4', 4") est fixé, de manière amovible, au niveau de la périphérie (3).

3. Disque d'appui selon l'une des revendications 1 et 2, dans lequel la base profilée (8, 8', 8") dudit au moins un élément de soutien (4, 4', 4") présente axialement une largeur non inférieure ou bien seulement à peine inférieure à la largeur de la surface de couvercle, tandis que, dans le sens de la périphérie (L) elle est nettement plus courte par rapport à la longueur de la surface de couvercle.

4. Disque d'appui selon la revendication 3, dans lequel la dimension de la base profilée de l'élément de soutien est, dans le sens de la périphérie, chaque fois à l'avant (6) et à l'arrière (7) plus courte d'environ trois à sept millimètres que le corps de couvercle (surface de couvercle), et/ou la base profilée (8, 8', 8") comporte une contre-dépouille (9a, 9b) en direction de l'axe (100) du disque de support.

5. Dispositif de sertissage pour le sertissage de boîtes de conserve non rondes avec couvercle et corps de boîte, comprenant
(a) une chaîne d'entraîneurs pour l'amenée des corps de boîte dans le poste de sertissage,
(b) une chaîne d'entraîneurs pour l'amenée des couvercles de boîte sur les corps de boîte,
(c) au moins deux galets de sertissage (30, 31), qui sont disposés de telle manière que la boîte puisse être assemblée par sertissage avec le couvercle, des deux côtés,
(d) un disque de support (1, 3, 4, 4', 4") selon l'une des revendications 1 à 5, la chaîne d'entraîneurs pour l'amenée des couvercles de boîte ne passant pas dans la zone du poste de sertissage.

6. Dispositif de sertissage selon la revendication 5, dans lequel les galets de sertissage (30, 31) sont entraînés.

7. Dispositif de sertissage selon la revendication 6, dans lequel les galets de sertissage et le disque de support sont entraînés à l'aide d'un seul et même arbre.

8. Procédé de sertissage de couvercles sur des boîtes de conserve non rondes, chaque boîte étant guidée dans un poste de sertissage à une vitesse (v) restant sensiblement constante, tandis qu'au moins un élément de soutien (4, 4', 4") d'un disque de support (1) rotatif vient en appui sur la surface de couvercle, caractérisé en ce que des forces verticales, agissant depuis l'intérieur sur la surface de couvercle, sont efficacement interceptées par l'intermédiaire du profil de l'élément de soutien, selon l'une des revendications 1 à 4, par une bande (S ; 46, 47) de forme linéaire orientée transversalement au sens d'acheminement de boîtes (v) et se déplaçant au-dessus de la surface de couvercle, cette bande s'étendant au niveau de galets de sertissage (30, 31) espacés et la bande (46, 47) étant interrompue dans la zone des languettes de préhension (21a, 21b ...) du couvercle, mais s'étendant sinon sensiblement à plat.

9. Procédé selon l'une des revendications ci-dessus pour le procédé, dans lequel la bande est l'image de la base profilée (8, 8', 8"), courbe respective sur la surface de couvercle (20a, 20b) dans une large mesure plate.

10. Procédé selon l'une des revendications précédentes, dans lequel la base profilée (8, 8', 8") comporte un renfoncement dans la zone (10) des languettes de préhension (21a, 21b) d'un couvercle de boîte de conserve, mais est sinon réalisée pratiquement plane de telle manière que, au cours du roulement de la base sur la surface de couvercle (20a, 20b), plus de 50 % de la superficie du couvercle, et notamment plus de 60 % de celle-ci, soient en contact avec elle.

11. Procédé selon l'une des revendications 8 à 10, lorsque le sertissage (du côté du bord) s'effectue, à l'aide de galets de sertissage (30, 31) entraînés, avec une rainure de sertissage.

12. Procédé selon l'une des revendications 8 à 11, dans lequel le disque de support porte plusieurs éléments de soutien (4, 4', 4") et dans lequel l'intervalle temporel entre deux boîtes, qui sont introduites successivement dans le poste de sertissage, est coordonné à la vitesse angulaire (5) du disque de support (1) de telle manière que le disque de support tourne pendant ce temps d'un angle de 360°, divisé par le nombre des éléments de soutien.

13. Procédé selon l'une des revendications 8 à 12, dans lequel la vitesse périphérique, à laquelle se déplace au moins une base profilée (8, 8', 8") dudit au moins un élément de soutien (4, 4', 4") du disque de support (1), est identique ou légèrement supérieure à la vitesse linéaire (v) de l'avancement des boîtes de conserve.
